# EUROPÄISCHE PATENTSCHRIFT

(11) **EP 0 058 905 B1**
(45) Veröffentlichungstag und Bekanntmachung des Hinweises auf die Patenterteilung: **17.10.1984**
(21) Anmeldenummer: 82101098.0
(22) Anmeldetag: 15.02.1982
(51) Int. Cl.: H01F 27/32, H01F 41/12

(54) **Mit Isolierflüssigkeit gekühlter Transformator oder gekühlte Drossel nebst Herstellungsverfahren und Anordnung zur Durchführung des Verfahrens**
Transformer or inductance cooled by insulating liquid, method and device for manufacturing them
Transformateur ou inductance refroidi par liquide isolant, procédé et dispositif de fabrication

(30) Priorität: 24.02.1981 SE 8101197
(43) Veröffentlichungstag der Anmeldung: 01.09.1982
(73) Patentinhaber: ASEA AB, S-721 83 Västeras (SE)
(72) Erfinder: Moritz, Bertil, Dipl.-Ing., S-771 00 Ludvika (SE)
(74) Vertreter: Boecker, Joachim, Dr.-Ing.

## Beschreibung

Die Erfindung betrifft einen mit Isolierflüssigkeit gekühlten Transformator oder entsprechend gekühlte Drossel gemäß dem Oberbegriff des Anspruches 1, ein Herstellungsverfahren für den Transformator oder die Drossel und eine Anordnung zur Durchführung eines solchen Verfahrens.

In Transformatoren und Drosseln mit Band-oder Foliewicklungen kann eine starke Stromverdrängung zu den Rändern des Bandes hin auftreten, die einerseits hohe Zusatzverluste und andererseits eine starke örtliche Erwärmung an den Rändern des Bandes verursacht. Durch die Ausgangspunkt der vorliegenden Erfindung bildende DE-A-3 029 416 ist es bereits bekannt, die Stromverdrängung im Leiterband dadurch zu reduzieren, daß man das Band so formt, daß es in seinen Randbereichen einer doppeltgebogenen Fläche folgt. Dabei erzielt man das beste Resultat, wenn die Form des doppeltgebogenen Leiterbandes während des Wickelvorganges in bestimmter Weise variiert wird. Der radiale Abstand des Leiterbandes von der geometrischen Achse der Wicklung varriert bei solchen Wicklungen in achsialer Richtung und ist, zumindest für den radial äußeren Teil der Wicklung, an den achsialen Wicklungsenden am größten. Bei einer gleichmäßig dicken Metallfolie ist somit eine Ausfüllung erforderlich, um an den axialen Wicklungsenden die gewünschte trichterförmige Form zu erhalten. Es ist unter anderem aus dielektrischen Gründen wünschenswert, daß diese Ausfüllung aus elektrisch isolierendem Material besteht. Da ein solches Material eine schlechte Wärmeleitfähigkeit hat, muß die Ausfüllung in thermischen Symmetrieebenen liegen, d. h. entweder in der Mitte der Kühlkanäle oder in der Mitte zwischen zwei benachbarten Kühlkanälen, so daß die Wärmeleitung in radialer Richtung nicht behindert wird.

Bei Wicklungen mit Kühlkanalelementen der an sich vorteilhaften Ausführung, die aus einer gleichmäßig dicken, biegsamen Isoliermaterialscheibe besteht, in der auf beiden Seiten Nuten für die Kühlflüssigkeitszirkulation eingearbeitet sind (EP-A-40382) ist es jedoch schwer, im Anschluß an die Kühlkanäle separate Füllmittel in der oben genannten Art anzubringen. Das Einlegen eines separaten Füllmittels verursacht ganz allgemein Probleme bei der Plazierung des Füllmittels, da die Lage des Füllmittels sehr präzise sein muß. Ein solches Einlegen erfordert einen hohen handwerklichen Aufwand, der zu hohen Herstellungskosten führt.

Der Erfindung liegt die Aufgabe zugrunde, einen Transformator oder eine Drossel der eingangs genannten Art so weiter zu entwickeln, daß das aufgezeigte Problem bei der Anbringung von Füllmittel in den axialen Endbereichen der Wicklung in einfacher Weise gelöst ist.

Zur Lösung dieser Aufgabe wird ein Transformator oder eine Drossel nach dem Oberbegriff des Anspruches 1 mit den im kennzeichnenden Teil des Anspruches 1 genannten Merkmalen versehen.

Vorteilhafte Weiterbildungen des Transformators oder der Drossel sind in den Ansprüchen 2 und 3 genannt. Ein Verfahren zur Herstellung eines Transformators oder einer Drossel gemäß der Erfindung ist erfindungsgemäß durch die im Anspruch 4 genannten Merkmale gekennzeichnet.

Eine Anordnung zur Durchführung dieses Verfahrens ist durch die in den Ansprüchen 5 und 6 genannten Merkmale gekennzeichnet.

Die Erfindung beruht auf der Idee, das eingangs genannte Füllmittel in die Kühlkanalelemente zu integrieren.

Das Kühlkanalelement wird vorzugsweise aus einer zunächst ebenen, rechteckigen Preßspannscheibe hergestellt, die auf ihrer einen Breitseite mit einem solchen Profil versehen wird, daß die Scheibe in den Bereichen längs zweier gegenüberliegender paralleler Schmalseiten eine in Richtung auf diese Schmalseiten zunehmende Dicke hat, die so bemessen ist, daß die Randabschnitte des Leiterbandes die gewünschte herausgebogene Form bekommen.

Das Herstellen der Kühlkanalelemente erfolgt vorzugsweise mittels einer Sägemaschine, die mit mehreren Sägeblättern mit zwei verschiedenen Durchmessern arbeitet. Die Sägeblätter sind abwechselnd mit den beiden vorkommenden Durchmessern koaxial nebeneinander auf einer Welle angeordnet, die im Verhältnis zu einer Stützebene, auf der die Isoliermaterialscheiben für die Kühlkanalelemente vorgeschoben werden, gehoben und gesenkt werden kann. Die Höhenlage der Welle wird dabei in Abhängigkeit von der Lage der Isoliermaterialscheibe auf der Stützebene gesteuert. Diese Steuerung erfolgt vorzugsweise mit Hilfe eines Prozessors. Durch dieses Verfahren kann das Profil des Kühlkanalelementes beliebig geändert werden und allen gewünschten Formen angepaßt werden. Beim Wickeln der Wicklung braucht man dann nur die Reihenfolge der Kühlkanalelemente zu berücksichtigen um die gewünschte Form der Wicklung zu erhalten.

Anhand der in den Figuren gezeigten Ausführungsbeispiele soll die Erfindung näher erläutert werden. Es zeigen :
Figur 1 schematisch einen Schnitt durch einen Teil eines Transformators gemäß der Erfindung,
Figur 2 in Seitenansicht ein Ausführungsbeispiel eines Kühlkanalelementes für einen Transformator gemäß Figur 1,
Figur 3 einen Schnitt durch das Kühlkanalelement längs der Linie 111-111 in Figur 2,
Figur 4 einen Schnitt durch das Kühlkanalelement längs der Linie IV-IV in Figur 2,
Figur 5 in Seitenansicht das Kühlkanalelement nach Figur 2 nach dem Weichmachen seiner dickeren Randbereiche,
Figur 6 schematisch in Seitenansicht eine Sägemaschine zum Sägen von Kühlkanalelementen nach Art der Figuren 2 bis 5,
Figur 7 eine Vorderansicht des oberen Teils der Sägemaschine gemäß Figur 6.

Figur 1 zeigt einen Teil eines Transformatorkerns mit Schenkel 1 sowie oberem und unterem Joch 2 bzw. 3. Konzentrisch um den Schenkel 1 sind eine Innenwicklung 4 und eine Außenwicklung 5 angeordnet. Die Wicklungen bestehen aus in vielen Windungen gewickelter Aluminium- oder Kupferfolie 6 bzw. 7, deren Dicke zwischen 0,01 und 3 mm liegen kann. Zwischen den Windungen liegt ein Film aus geeignetem Isoliermaterial, beispielsweise Poly- äthylenglykolterephtalat, dessen Dicke beispielsweise zwischen 0,01 und 0,1 mm liegen kann. Die Innenwicklung 4 ist auf einen Wicklungszylinder 8 gewickelt, der beispielsweise aus glasfaserarmiertem Polyester oder metallischem Material, wie z. B. Aluminium, bestehen kann. Die Außenwicklung 5 ist auf die Innenwicklung mit einem zwischenliegenden Isolationsspalt gewickelt, in dem Rippen 9 aus Preßspan, Bakelit oder glasfaserarmiertem Polyester parallel zur Achse der Wicklungen angeordnet sind. Der Eisenkern des Transformators mit den Wicklungen ist in einem mit Isolierflüssigkeit, z. B. Öl, gefüllten Transformatorkessel angeordnet. Die Wicklungen werden dadurch gekühlt, daß die Isolierflüssigkeit durch Kühlkanäle in den Wicklungen zirkuliert, die von Kühlkanalelementen gebildet werden, welche zwischen je zwei benachbarten Windungen des Leiterbandes in verschiedenen radialen Abständen von der geometrischen Achse der Wicklungen angeordnet sind. In Figur 1 werden nur die Kühlkanalelemente 10 bis 14 in der Außenwicklung 5 gezeigt.

Die Figuren 2 bis 5 zeigen den Aufbau des Kühlkanalelementes 13. Die übrigen Kühlkanaielemente in der Außenwicklung sind in gleicher Weise aufgebaut. Das gezeigte Kühlkanalelement 13 ist hergestellt aus einer rechteckigen, ursprünglich ebenen Preßspanscheibe mit einer Dicke h von beispielsweise 8 mm, einer Breite von beispielsweise 0,5 m und einer Länge, die mindestens die Breite der Leiterfolie, beispielsweise 2 m, hat. Die eine Breitseite der Preßspanscheibe ist derart auf Profil gearbeitet, z. B. gesägt, daß die Scheibe eine nach ihren beiden Schmalseiten 15, 16 hin zunehmende Dicke bekommt. Auf beiden Breitseiten der Scheibe sind parallele Nuten 17 eingearbeitet, welche Kühlkanäle bilden. Die Nuten 17 auf den beiden Breitseiten der Scheibe liegen sich paarweise genau gegenüber und reichen von einer Schmalseite 15, 16 der Scheibe zur anderen. Das verbliebene Material an den Seiten der Nuten 17 bildet die Distanzelemente 18, während das verbliebene Material am Boden der Nuten die Verbindungsstücke 19 bildet. Um das Biegen der Kühlkanalelemente bei ihrer Anbringung in der Wicklung zu erleichtern, sind die dickeren Randbereiche der Elemente durch Anbringung von durchgehenden Nuten 20 an den Enden jedes zweiten Verbindungsstückes 19 aufgefranst. Diese Randbereiche werden außerdem dadurch weichgemacht, daß sie durch Weichmacherwalzen geschoben werden, wonach sie leicht die in Figur 5 gezeigte Form annehmen können.

Die Figuren 6 und 7 zeigen schematisch eine Säge zum Sägen von Kühlkanalelementen der in den Figuren 2 bis 5 gezeigten Art. Die Säge hat ein festes Stativ mit einem horizontalen Stativteil 21 und einem hierauf angeordneten vertikalen Stativteil 22. In dem horizontalen Stativteil 21 sind mehrere Stützrollen 23 gelagert, auf welchen die für die Herstellung von Kühlkanalelementen vorgesehenen Isolierscheiben beim Sägen vorgeschoben werden. Die Säge ist mit einer großen Anzahl von Sägeblättern 24, 25 versehen, die zwei verschiedene Durchmesser haben. Die Sägeblätter sind koaxial nebeneinander auf einer Welle 26 befestigt, auf der auch eine Riemenscheibe 27 sitzt, über die die Welle mittels eines Keilriemens 28 von einem Motor 29 angetrieben wird. Die einen von zwei Durchmessern aufweisenden Sägeblätter sind abwechselnd auf der Welle 26 angebracht, so daß benachbarte Sägeblätter 24, 25 stets verschiedene Durchmesser haben. Die Welle 26 ist in einem auf dem vertikalen Stativteil 22 vertikal verschiebbaren Halter gelagert. Dieser Halter umfaßt zwei vertikale Träger 30, 31 und ein die Träger zusammenhaltendes Blech 32. Jeder Träger 30, 31 trägt an seiner einen Seite eines der Lager für die Welle 26 mit den Sägeblättern. An seiner anderen Seite ist jeder Träger mit einer runden Welle 33 bzw. 34 versehen, die sich längs des zugehörigen Trägers erstreckt und an diesem Träger fest fixiert ist. Diese Wellen sind an ihren beiden Enden in Kugelbuchsen 35, 36 bzw. 37, 38 gelagert, die an dem vertikalen Stativteil 22 fest fixiert sind.

Das bewegliche Blech 32 ist über eine Stellschraube 39 mit einem Scheibenmotor 40 verbunden, der über Anschlußleitungen 41 durch einen Prozessor derart gesteuert wird, daß die Höhenlage der Sägeblätter in Abhängigkeit von der Lage der zu bearbeitenden Isoliermaterialscheibe auf den Stützrollen 23 automatisch auf vorbestimmte Weise geändert wird. Mit einer Säge, bei der die Welle mit den Sägeblättern in der genannten Weise gehoben und gesenkt werden kann, kann das Profil der Kühlkanalelemente beliebig geändert und den Kundenwünschen angepaßt werden. Dadurch kann man auf verhältnismäßig einfache Weise die richtige Form für eine Transformatorwicklung mit herausgebogenen Endabschnitten erhalten.

## Patentansprüche

1. Mit Isolierflüssigkeit gekühlter Transformator oder gekühlte Drossel, bestehend aus einem aus magnetischem Material hergestellten Kern mit mindestens einem Schenkel (1) und Jochen (2, 3) aus mindestens einer im wesentlichen konzentrisch auf dem Schenkel angeordneten Wicklung (5), die aus mehreren aufeinandergewickelten Windungen eines Bandes aufgebaut ist, das aus einer Metallfolie und einem wenigstens auf einer Seite der Metallfolie vorhandenen Isolierfilm zusammengesetzt ist, wobei das Band bei wenigstens einem Teil der Windungen so geformt ist, daß die Randbereiche des Bandes einen anderen Abstand von der geometrischen Achse der Wicklung haben als der mittlere Bereich des Bandes der betreffenden Windungen, und aus wenigstens einem Kühlkanalelement (13), das zwischen zwei aufeinanderfolgenden Windungen oder Teilen von Windungen des Bandes oder innerhalb der innersten Windung des Bandes der Wicklung angeordnet ist, wobei das Kühlkanalelement (13) mehrere miteinander verbundene langgestreckte, parallele und mit Abstand voneinander in seitlicher Richtung (Umfangsrichtung) angeordnete Distanzelemente (18) enthält, welche die beiden Windungen bzw. die Teile der Windungen des Bandes derart auf Abstand voneinander halten, daß zwischen diesen Windungen bzw. innerhalb der innersten Windung des Bandes Kanäle (17) zum Transport von Isolierflüssigkeit von der einen axialen Endfläche der Bandwicklung zur anderen gebildet werden, dadurch gekennzeichnet, daß das Distanzelement (18) des Kühlkanalelementes (13) eine in Richtung auf die axialen Endflächen der Wicklung zunehmende Dicke hat.

2. Transformator oder Drossel nach Anspruch 1, dadurch gekennzeichnet, daß die Distanzelemente (18) in seitlicher Richtung (Umfangsrichtung) durch Verbindungsstücke (19) miteinander verbunden sind, welche von beiden benachbarten Windungen auf Abstand, und zwar vorzugsweise in der Mitte zwischen den beiden benachbarten Windungen angeordnet sind.

3. Transformator oder Drossel nach Anspruch 1 oder 2, dadurch gekennzeichnet, daß das Kühlkanalelement (13) aus einer biegsamen Isoliermaterialscheibe besteht, in die auf beiden Breitseiten Nuten (17) eingearbeitet sind, während das seitlich der Nuten verbleibende Material die Distanzelemente (18) bildet und das am Boden der Nuten verbleibende Material die Verbindungsstücke (19) bildet.

4. Verfahren für die Herstellung eines Transformators oder einer Drossel nach einem der Ansprüche 1 bis 3, dadurch gekennzeichnet, daß die Kühlkanalelemente (13) aus einer rechteckigen Preßspanscheibe dadurch hergestellt werden, daß die eine Breitseite der Scheibe derart, z. B. durch Sägen, mit einem Profil versehen wird, daß die Scheibe in den Bereichen längs zweier gegenüberliegender paralleler Schmalseiten eine in Richtung auf die genannten Schmalseiten zunehmende Dicke erhält, daß parallele Nuten (17) für Kühlkanäle, die sich von der einen bis zu der anderen der genannten Schmalseiten erstrecken, auf beiden Seiten der Scheibe eingearbeitet, z. B. eingesägt, werden und daß die beiden dickeren Randabschnitte der Scheibe durch mechanische Behandlung weichgemacht werden.

5. Anordnung zur Durchführung des Verfahrens nach Anspruch 4, dadurch gekennzeichnet, daß auf einer Welle (26) mehrere zur Bearbeitung von Isoliermaterialscheiben zu Kühlkanalelementen vorgesehene Sägeblätter (24, 25) mit zwei verschiedenen Durchmessern abwechselnd koaxial nebeneinander angebracht sind, daß die Welle (26) im Verhältnis zu einer Stützebene, auf der die Isoliermaterialscheiben transportiert werden, gehoben und gesenkt werden kann, und daß Organe vorhanden sind zur automatischen Steuerung der Höhenlage der Welle (26) in vorbestimmter Weise in Abhängigkeit von der Lage der Isoliermaterialscheibe auf der Stützebene.

6. Anordnung nach Anspruch 5, dadurch gekennzeichnet, daß die Welle (26) mit den Sägeblättern (24, 25) in einem verschiebbar an einem Stativ angeordneten Halter (30, 31, 32) gelagert ist, der mit einer mittels eines Prozessors gesteuerten Stellschraube (39) verbunden ist.

## Claims

1. Transformer or reactor cooled by insulating liquid comprising a core made of magnetic material and having at least one leg (1) and yokes (2, 3), at least one winding (5) arranged substantially concentrically on said leg and consisting of a plurality of superimposed turns of a sheet which is built up of a metal foil and an insulating film on at least one side of said metal foil, whereby at least a portion of the turns of said sheet are formed in such a way that the marginal portions of the sheet are in a different distance from the geometric axis of the winding than the middle portion of the sheet for the respective turns, and comprising at least one cooling channel element (13) arranged between two successive turns or parts of turns of the winding or within the innermost turn of the winding, which cooling channel element (13) comprises a plurality of connected together, elongated, parallel spacer elements (18) disposed in laterally (circumferential direction) spaced relationship, which spacer elements keep the two tu rns of the sheet or the parts of these two turns resp. apart from each other in such a way that between these turns or inside of the innermost turn of the sheet resp. channels (17) are formed to transport insulating liquid from one axial end face of the sheet-wound winding to the other end face, characterized in that the thickness of the spacer element (19) of the cooling channel element (13) increases towards the axial end faces of the winding.

2. Transformer or reactor according to claim 1, characterized in that the spacer elements (18) are connected with one another in lateral direction (circumferential direction) by connecting means (19) being arranged in a spaced relationship to the two adjacent turns, preferably in the middle between the two adjacent turns.

3. Transformer or reactor according to claim 1 or 2, characterized in that the cooling channel element (13) consists of a flexible sheet of insulating material in which grooves (17) are provided on both flat sides, whereby the material remaining at the sides of the grooves constitutes said spacer elements (18) and the material remaining at the bottom of the grooves constitutes the connecting means (19).

4. Method of manufacturing a transformer or a reactor according to any of claim 1 to 3, characterized in that the cooling channel element (13) are manufactured from a rectangular plate of press board by providing one flat side of the plate, e. g. by sawing, with a profile in such a way that the plate in regions along two opposed parallel side edges is given a thickness which increases towards said side edges, that on both sides of the plate parallel grooves (17) are provided, e. g. by sawing, for cooling channels, extending from one to the other of said side edges, and that the two thicker side edge regions of the plate are softened by mechanical treatment.

5. Arrangement for carrying out the method according to claim 4, characterized in that for processing plates of insulating material into cooling channel elements a plurality of saw blades (24, 25) with two different diameters are mounted alternately and coaxially side by side on a shaft (26), that said shaft (26) is movable up and down in relation to a supporting plane, on which the plates of insulating material are conveyed, and that elements are provided for automatic control of the altitude of said shaft (26) in a predetermined manner in dependence on the position of the plate of insulating material on said supporting plane.

6. Arrangement according to claim 5, characterized in that said shaft (26) with said saw blades (24, 25) is journalled in a holder displacably arranged on a stand (30, 31, 32) connected with an adjusting screw (39), which is controlled by a processor.

## Revendications

1. Transformateur ou inductance refroidi par un liquide isolant, constitué par un noyau fabriqué avec un matériau magnétique avec au moins une branche (11) et des culasses (2, 3), par au moins un enroulement (5) disposé, pour l'essentiel, concentriquement sur la branche et constitué par plusieurs spires d'un ruban bobinées les unes sur les autres, lequel ruban est constitué par une feuille métallique et par une feuille isolante prévue au moins sur un côté de la feuille métallique et étant conformé, au moins pour une partie des spires, de manière que les zones marginales du ruban possèdent une autre distance par rapport à l'axe géométrique de l'enroulement que la zone médiane du ruban des spires concernées, et par au moins un élément de canal de refroidissement (13) qui est disposé entre deux spires ou partie de spires successives du ruban ou à l'intérieur de la spire la plus intérieure du ruban de l'enroulement, l'élément de canal de refroidissement (13) comportant plusieurs éléments d'entretoise (18) reliés entre eux, allongés, parallèles et disposés à distance entre eux en direction latérale (sens périphérique), lesquels éléments d'entretoise maintiennent écartés entre elles les deux spires ou partie de spires du ruban de manière qu'entre ces spires ou à l'intérieur de la spire la plus intérieure du ruban, des canaux (17) sont formés pour le transport du liquide de refroidissement de l'une à l'autre des surfaces axiales d'extrémité de l'enroulement en ruban, caractérisé par le fait que les éléments d'entretoise (18) de l'élément de canal de refroidissement (13) possèdent une épaisseur qui croît en direction des surfaces axiales d'extrémité de l'enroulement.

2. Transformateur ou inductance selon la revendication 1, caractérisé par le fait que les éléments d'entretoise (18) sont reliés entre eux, en direction latérale (sens périphérique), par des pièces de liaison (19) qui sont disposées à distance par des spires voisines, et de préférence au milieu des deux spires voisines.

3. Transformateur ou inductance selon la revendication 1 ou 2, caractérisé par le fait que l'élément de canal de refroidissement (13) est constitué par une plaquette d'un matériau isolant flexible, dans laquelle sont ménagées, sur les deux côtés larges, des gorges (17), alors que le matériau qui subsiste latéralement par rapport aux gorges, forme les éléments d'entretoise (18) et que le matériau qui subsiste dans le fond des gorges constitue les pièces de liaison (19).

4. Procédé pour la fabrication d'un transformateur ou d'une inductance selon l'une des revendications 1 à 3, caractérisé par le fait que les éléments de canaux de refroidissement (13) sont fabriqués avec une plaquette rectangulaire de presspahn de telle manière que le côté large de la plaquette est munie, par exemple par sciage, d'un profil tel que la plaquette est pourvue, dans la région qui se situe le long des deux côtés étroits parallèles et se situant l'un en face de l'autre, d'une épaisseur qui croît en direction desdits côtés étroits, que des gorges parallèles (17) pour des canaux de refroidissement qui s'étendent de l'un à l'autre desdits côtés étroits, sont ménagés des deux côtés de la plaquette, par exemple par sciage et que les deux sections marginales plus épaisses de la plaquette, sont ramollies par un traitement mécanique.

5. Dispositif pour la mise en oeuvre du procédé selon la revendication 4, caractérisé par le fait que sur un arbre (26) sont montées coaxialement les unes à côté des autres et suivant une disposition alternée, plusieurs lames de scies circulaires (24, 25) ayant deux diamètres différents et servant à façonner les plaquettes de matériau isolant en élément de canaux de refroidissement, que l'arbre (26) peut être soulevé et être abaissé par rapport à un plan d'appui sur lequel sont transportées les plaquettes de matériau isolant, et qu'il est prévu des organes pour la commande automatique de la position en hauteur de l'arbre (26), d'une manière prédéterminée, en fonction de la position des plaquettes de matériau isolant sur le plan d'appui.

6. Dispositif suivant la revendication 5, caractérisé par le fait que l'arbre (26) avec les lames de scies circulaires (24, 25) sont montés dans un support (30, 31, 32) déplaçable au niveau d'un statif, lequel support est relié à une vis de réglage (39) commandée à l'aide d'un processeur.
